# EUROPÄISCHE PATENTSCHRIFT

(11) **EP 0 267 366 B1**
(45) Veröffentlichungstag und Bekanntmachung des Hinweises auf die Patenterteilung: **13.06.1990**
(21) Anmeldenummer: 87109901.6
(22) Anmeldetag: 09.07.1987
(51) Int. Cl.: B22D 41/02, B22D 11/10

(54) **Feuerfeste Auskleidung, insbesondere für Deckel von Wärmverteilern**
Refractory lining, especially for tundish covers
Revêtement réfractaire en particulier pour couvercles de paniers intermédiairés

(30) Priorität: 14.10.1986 DE 3634829
(43) Veröffentlichungstag der Anmeldung: 18.05.1988
(73) Patentinhaber: DIDIER-WERKE AG, 65189 Wiesbaden (DE)
(72) Erfinder: Keisers, Laurenz, D-4150 Krefeld 1 (DE); Engelmann, Kurt, D-4150 Krefeld 11 (DE); Janssen, Rainer, D-4100 Duisburg 14 (DE)
(74) Vertreter: Brückner, Raimund, Dipl.-Ing.

(56) Entgegenhaltungen:
- DE-A- 3 231 474
- FR-A- 2 253 586
- FR-A- 2 536 317
- GB-A- 2 079 422
- US-A- 3 814 408
- PATENT ABSTRACTS OF JAPAN, Band 7, Nr. 16 (M-187)[1161], 22. Januar 1983; & JP-A-57 171 567 (AIKOO K.K.) 22-10-1982

## Beschreibung

Die Erfindung betrifft eine feuerfeste Auskleidung für Deckel metallurgischer Gefäße, insbesondere für einen bei Stranggießanlagen eingesetzten Warmverteiler, dessen innenseitig, mit feuerfestem Material ausgekleideter Deckel mit Brenneröffnungen, mit einem Deckelblech und Isolierungen versehen ist.

Derartige Deckel tragen feuerseitig entweder eine Feuerbetonschicht oder eine feuerfeste Verkleidung, die vermauert oder auch feuerdeckenartig aufgebaut sein kann. Schwierig ist bei allen bekannten Ausführungen die umständliche und aufwendige Demontage und Montage beim Erneuern der Deckelzustellung, die im Betrieb infolge ihres kompakten Aufbaues meist hohen Wärmespannungen ausgesetzt ist und durch Rißbildungen frühzeitig zerstört wird bzw. fortwährende Reparaturprobleme aufwirft. Außerdem läßt die Wärmedämmung zu wünschen übrig.

Ein solcher Deckel ist in dem Dokument "Patent Abstracts of Japan", Band 7, Nr. 16 (M-187) [1161] beschrieben. Der dort beschriebene Deckel weist ein Deckelblech und eine Isolierung auf. Feuerseitig sind Bodenplatten angeordnet.

Aufgabe vorliegender Erfindung ist es, durch eine verbesserte Struktur und Anordnung der feuerfesten Auskleidung im Deckel Handhabungen bei Reparaturen und Neuzustellungen zu erleichtern bei verbessertem Betriebsverhalten und erhöhter Wärmedämmung.

Die gestellte Aufgabe wird gemäß der Erfindung dadurch gelöst, daß im Deckel an seiner Unterseite vor einer Isolierung ein am Deckelblech mittels Traggliedern abnehmbar und plan beweglich gehaltener Hitzeschild angeordnet ist und der Hitzeschild gegen dem Deckelblech mittels einer elastischen Umfangsdichtung abgedichtet ist. Dadurch ergibt sich eine Auskleidung mit getrennten, isolierenden und feuerfesten Zustellungen. Letztere in Form eines Hitzeschildes, der unabhängig von der Isolierung vorgefertigt und infolge des in seiner Anordnung vorgesehenen plan beweglichen Spiels zügig ein- und ausgebaut werden kann. Darüberhinaus kompensiert die Auskleidung Wärmespannungen hervorragend und ist bestens wärmedämmend.

Bezüglich des Hitzeschildes sieht die Erfindung ein feuerseitig mit feuerfestem Material verkleidetes Tragblech mit in Sockeln plan beweglich lagernden, die Isolierung durchdringenden und am Deckelblech aufgehängten Tragbolzen vor, wobei die Bolzen mit einem Bund in einer Toleranzkammer der Sockel gehalten sind. Diese Konstruktion vermittelt dem Hitzeschild ausreichende Planbeweglichkeit mit einfachen baulichen Mitteln und schafft optimale Bedingungen für Hantierungen, insbesondere dann, wenn vorteilhaft die Tragbolzen an Steckhülsen des Deckelbleches lösbar aufgehängt und an diesem Blech Rohrstutzen vorgesehen sind, welche Ausnehmungen in der Isolierung begrenzen und die Anordnung aus Tragbolzen und Sockel umgeben.

Vorteilhaft besteht in näherer Ausbildung der feuerfesten Deckelauskleidung die Isolierung aus keramischen Faserpacken, während der Hitzeschild eine am Tragblech unter Zwischenfügen einer keramischen Fasermatte durch Stifte verankerte Feuerbetonschicht aufweist. Dadurch läßt sich die Feuerbetonschicht im Bedarfsfall gemeinsam mit der Fasermatte anstandslos vom Tragblech entfernen.

Hinsichtlich der im Deckel vorgesehenen Brenneröffnungen wird gemäß der Erfindung vorgeschlagen, daß am Hitzeschild angeordnete Brennersteine in um die Brenneröffnungen am Deckelblech befestigte, mit keramischem Fasermaterial ausgefütterte Kragen greifen. Vor allem die vorgenommene grundsätzliche Zuordnung der Brennersteine zum Hitzeschild trägt zur weiteren Vereinfachung der Wartung des Deckels bei, zumal, wenn vorzugsweise jeder Brennerstein an wenigstens zwei gegenüberliegenden Stellen der Umfangsfläche von je einer am Tragblech in der Feuerbetonschicht angeordneten Haltevorrichtung lösbar gehalten ist, so daß nach Aufbrechen der Feuerbetonschicht an den besagten Stellen jeder Brennerstein am ein-oder ausgebauten Hitzeschild austauschbar ist.

Ferner sind gemäß der Erfindung am Hitzeschild feuerfeste Schutzhülsen vorgesehen, die bei einem Deckel mit in einem Entleerungsspalt vorgesehenen Auflagestützen, diese Stützen umgeben. Eine solche Hülsenanordnung bewirkt eine weitere Verbesserung der feuerfesten Auskleidung.

Ein weiteres Merkmal der Erfindung besteht darin, daß der Hitzeschild in Schildabschnitte mit eigenen Umfangsdichtungen längs unterteilt ist. Das ist eine besondere vorteilhafte Ausführung, weil die einzelnen Abschnitte des Hitzeschildes unabhängig voneinander ersetzt werden können und es möglich ist, die Größenabmessungen der Abschnitte vorhandenen Transportmitteln anzupassen.

Zweckmäßig sind am Tragblech des Hitzeschildes bzw. der Schildabschnitte die Feuerbetonschicht einfassende Umfangszargen vorgesehen, an denen Abdichtungsschnüre aus keramischer Faser eingefügt werden, was eine einfache, aber wir- _{"}kungsvolle Abdichtung ergibt.

Die Erfindung ist nachstehend anhand der Zeichnung an einem Ausführungsbeispiel erläutert.
Figur 1 zeigt in vereinfachter, schematischer Darstellung einen teilweise im Schnitt dargestellten Verteiler mit aufgesetztem Deckel im Aufriß,
Figur 2 die Draufsicht auf den Deckel,
Figur 3 einen Schnitt nach der Linie A-A der Figur 2, während
Figuren 4 und 5 dergleichen Schnitte nach den Linien E-E und C-C veranschaulichen.
Figuren 6 bis 9 sind in größerem Maßstab gehaltene Schnitte, ebenfalls nach den Linien B-B, C-C sowie D-D und E-E der Figur 2, indessen die
Figuren 10 bis 12 Einzelheiten der Figur 9 darstellen.

In Figur 1 bedeutet V einen zum Beschicken von Stranggießkokillen mit Stahlschmelze dienenden, an einer Längsseite mit einem Eingießerker 1 ausgestatteten Verteiler, auch Warmverteiler oder Tundish genannt, der einen metallischen Mantel 2 und eine feuerfeste Auskleidung 3 hat. Ferner sind längsmittig im Verteilerboden eine Reihe von Ausgüssen 4 mit Einlaufstutzen 5 sowie außenliegenden Schieberverschlüssen 6 vorgesehen, mit denen der Schmelzeabfluß durch nicht dargestellte Gießrohre zu den einzelnen Kokillen der Stranggießanlage geregelt werden kann.

Abgedeckt ist der Verteiler V mit einem mit Isolier- und Feuerfestmaterialien ausgekleideten Deckel W. Dieser hat einen Aufsetzrahmen 7 und ein mit Brenneröffnungen 8 und einer Eingießöffnung 9 versehenes Deckelblech 10, an dem eine, eine Umfangskühlung 11 einschließende und armierende Profilschiene 12 ist vorgesehen ist. Innenseitig weist der Deckel W eine Isolierung 13 auf, die durch einen Hitzeschild H geschützt ist, der aus einem feuerseitig mit einer Feuerbetonschicht 14 verkleideten, hitzebeständigen Tragblech 15 besteht und mittels daran angebrachter Tragbolzen 16 am Deckelblech 10 abnehmbar gehalten ist. Im Bereich der Brenneröffnungen 8 sind am Hitzeschild H die Isolierung durchdringende Brennersteine 18 angeordnet, wogegen an der Eingießöffnung 9 eine über den Eingießerker 1 sich erstreckende Öffnungsauskleidung 19 aus ungeformtem feuerfesten Material vorgesehen ist. Des weiteren hat der Deckel W an der Längsseite, an der sich der Eingießerker 1 befindet, einen Entleerungsspalt 20 mit auf dem Verteiler V aufliegenden, feuerfest verkleideten Deckelstützen 21, um die herum die Boardfläche 22, auf der der Deckel W aufsitzt, eine feuerfeste Schutzschicht 23 trägt. Außerdem gehören zu dem mit nicht gezeigten hydraulischen Mitteln auf den Verteiler festklemmbaren Deckel W an Hantierungsschäften 24 transportierbare Stopfen 25, die zum Verschließen der Brenneröffnungen 8 in die Brennersteine 18 einbringbar sind.

Der Spalt 20 dient dazu, den auf dem Abstellplatz außerhalb der Stranggießanlage abgestellten Verteiler V durch Kippen um seine Längsachse von überwiegend Schlacke enthaltender Restschmelze zu befreien, um Einfrierungen in der Keramik der Schieberverschlüsse 6 zu vermeiden. Ebenfalls auf dem Abstellplatz wird der Verteiler V vor seinem Einsatz in der Stranggießanlage aufgeheizt, wozu in die ansonsten durch die Stopfen 25 verschlossenen Brenneröffnungen 8 Brenner eingefahren werden. Im übrigen steht im Rahmen der Wirtschaftsführung einer Stranggießanlage ein weiterer Deckel mit an die Brenneröffnungen 8 festmontierten Brennern bereit. Sollte eine Entleerung nicht mehr gewährleistet sein - die Verweilzeit ist zu groß -, muß in Ausgangsposition zurückgekippt und die Arretierung gelöst werden. Jetzt wird ein in Warteposition dort befindlicher "zweiter Deckel" aufgesetzt und wieder hydraulisch festgeklemmt. Dieser "zweite Deckel" ist gegenüber dem anderen gleich, mit Ausnahme der dort befindlichen Hochleistungsbrenner. Diese Hochleistungsbrenner sind so angeordnet, daß sie sich bei der Deckelauflage auf die Verteilerrinne, genau oberhalb der Tundish-Schiebeverschlüsse befinden (Schiebeverschlußheizung). Diese sechs Hochleistungsbrenner sind in der Lage, den Innenraum auf über 1500_{°}C zu erwärmen und den dort erkalteten Reststahl wieder zu verflüssigen. Nach dem Aufheizen des Verteilers V wird in den Spalt 20 ein Dichtungszopf 26 (siehe Figur 9) aus keramischem Fasermaterial eingebracht_{;} der erst vor der Entleerung des Verteilers V wieder entfernt wird.

Die nähere Ausgestaltung der feuerfesten Verkleidung des Deckels W ist aus den Figuren 6 bis 12 ersichtlich. Im einzelnen ist gemäß den Figuren 6 bis 9 innenseitig des mit Profilschienen 12 bewährten Deckelbleches 10 die aus keramischen Faserpacken 30 zusammengesetzte Isolierung 13 angebracht, unter Freilassen von am Deckelblech 10 befestigten Rohrstutzen 31, durch welche die Tragbolzen 16 des abnehmbaren Hitzeschildes H hindurchgreifen zur Ankeilung an am Deckelblech 10 befestigten Steckhülsen 32.

Wie insbesondere aus Figur 8 ersichtlich, hat das perforierte bzw. mit Entdampfungslöchern versehene Tragblech 15 des Hitzeschildes H oberseitig hohlzylindrische, in die Rohrstutzen 31 passende Sockel 34, in denen die Tragbolzen 16 in planer Ebene beweglich lagern. Unterseitig dagegen ist das Tragblech 15 mit Spreizstiften 35 schachbrettartig besetzt, zum Festhalten einer keramischen Fasermatte 36, einer Ölpapier- oder Kunststoffolie 37 sowie der Feuerbetonschicht 14, wobei die Positionen 36, 37 und 14 von einer Umfangszarge 39 des Bleches 15 eingepaßt sind. Bei größerer Längenabmessung des Deckels W ist der Hitzeschild H gemäß Figur 8 der Länge nach in einzeln hantier- und austauschbare Schildabschnitte 40 unterteilt, welche in Figur 8 der Einfachheit wegen dem besprochenen einstückigen Hitzeschild H entsprechende Bezugszeichen tragen. In diesem Sinne ist der Hitzeschild H bzw. sind die durch die Querteilung erhaltenen Schildabschnitte 40 an den Zargen 39 gegenüber dem Deckelblech bzw. untereinander mittels Umfangsdichtungen 41 aus keramischem Material abgedichtet.

Zwecks planbeweglicher Anordnung des Hitzeschildes H lagert jeder Tragbolzen 16 mit einem Bund 42 in einer Reinigungsöffnung 43 aufweisenden Toleranzkammer 44 des Sockels 34, dessen Deckscheibe 45 bei der Einbringung des Tragbolzens 16 verschweißt wird.

Gegenteilig zu den gleichlängigen Bolzen 16 gibt es neben den mehrheitlich vorgesehenen, unterhalb der Toleranzkammern 44 mit feuerfestem Granulat 46 gefüllten Sockeln 34 solche, die im Bereich des Spaltes 20 um die Spaltbreite verkürzt sind. Dort, im Spaltbereich, ist die Dicke der Isolierung 13 entsprechend verringert und der Aufsetzrahmen 7 des Deckels W durch die mit feuerfesten Schutzhülsen 47 geschützten Stützen 21 ersetzt (vgl. Figur 6). Die vorteilhaft aus Feuerbeton vorgefertigten Hülsen 47 sind Bestandteil des Hitzeschildes H bzw. der Schildabschnitte 40 und greifen beim Auflegen des Deckels W auf die Boardfläche 22 des Verteilers V in Ausnehmungen 48 der diese Fläche im Bereich des Spaltes 2 überziehenden Schutzschicht 23, wobei eine Abdichtung mit keramischer Faserkordel 49 erfolgt.

Aus Figur 7 wird die Ausbildung der Eingießöffnung 9 an einem am Deckelblech 10 befestigten Blechkragen 50 deutlich, an dessen Außenseite die Isolierung 13 endet, während der Hitzeschild H einen dem Kragenprofil entsprechenden Dt2.mchstich 51 hat. Innenseitig des Kragens 50 besteht die Offnungsauskleidung 19, ähnlich dem Hitzeschild H, aus einer Fasermatte 36 einer Folie 37 und aus Feuerbeton 14, der auch die Einfüllseite der Eingießöffnung 9 einschließt.

Ungleich aufgebaut sind die Brenneröffnungen 8, deren im Umriß oval ausgebildete, am Deckelblech 10 befestigte und mit keramischem Fasermaterial 54 ausgefütterte Kragenbleche 55 die Brennersteine 18 aufnehmen, wie an den Ovalseiten 56 eine Nut 57 haben, in die eine Haltelasche 58 je einer Haltevorrichtung 59 hineinpaßt (Figur 11). Die Vorrichtungen 59 sind, von der Feuerbetonschicht umgeben, am Tragblech 15 des Hitzeschildes H disponiert, indem ein dort mit Abstand um die Ovalseiten 56 befestigter Blechsteg 60 in Quermuffen 61 Steckstifte 62 mit Splinten 63 trägt, die durch Bohrungen 64 des Tragbleches 15 und der Haltelasche 58 durchgesteckt und zur Verbindung beider Teile aufgespreizt sind. Demgemäß können nach Aufbrechen der Feuerbetonschicht 14 die Vorrichtungen 59 geöffnet und die Brennersteine 18 im Hitzeschild H ersetzt werden. Danach läßt sich der aufgebrochene Feuerbeton leicht erneuern. Jeder Brennerstein 18 ist bei entferntem Brenner mit dem eingangs angeführten Stopfen 25 verschließbar, der nach Figur 12 aus einem den Hantierungsschacht 24 tragenden Armierungstopf 67 und einer außenseitigen feuerfesten Verkleidung besteht. Dieser ist in Anlehnung an den Hitzeschild H an Spreizstiften 35 des Armierungstopfes 56 durch eine keramische Fasermatte 36, eine Folie 37 und eine Feuerbetonschicht 38 gebildet.

Der beschriebene Deckel W wird mit seinem Entleerungspalt 20 besonderen Betriebsverhältnissen gerecht. Im allgemeinen gilt die erfindungsgemäße Auskleidung für Deckel, die keinen seitlichen Entleerungsspalt haben. Desweiteren wird die erfindungsgemäße Auskleidung auch metallurgischen Gefäßen gerecht, die nicht in Stranggießanlagen eingesetzt, aber ähnlichen Betriebsbedingungen unterworfen sind.

## Patentansprüche

1. Feuerfeste Auskleidung für Deckel metallurgischer Gefäße, insbesondere für einen bei Stranggießanlagen eingesetzten Warmverteiler, dessen innenseitig mit feuerfestem Material ausgekleideter Deckel mit Brenneröffnungen, mit einem Deckelblech und Isolierungen versehen ist, dadurch gekennzeichnet, daß im Deckel (W) an seiner Unterseite vor einer Isolierung, (13) ein am Deckelblech (10) mittels Traggliedem (16, 34) abnehmbar und plan beweglich gehaltener Hitzeschild (H) angeordnet ist und der Hitzeschild (H) gegenüber dem Deckelblech (10) mittels einer elastischen Umfangsdichtung (41) abgedichtet ist.

2. Auskleidung nach Anspruch 1, dadurch gekennzeichnf 'aß der Hitzeschild (H) ein feuerseitig mit teuer ;em Material (14) verkleidetes Tragblech (15) mit in Sockeln (34) plan beweglich lagernden, die Isolierung (13) durchdrängenden und am Deckelblech (10) aufgehängte Tragbolzen (16) hat.

3. Auskleidung nach Anspruch 2, dadurch gekennzeichnet, daß die Tragbolzen (16) mit einem Bund (42) in einer Toleranzkammer (44) der Sockel (34) lagern.

4. Auskleidung nach Anspruch 2 und 3, dadurch gekennzeichnet, daß die Tragbolzen (16) an Steckhülsen (32) des Deckelbleches (10) lösbar aufgehängt und am Blech (10) Ausnehmungen der Isolierungen (13) begrenzende, die Anordnung (16, 34) umgebende Rohrstutzen (31) vorgesehen sind.

5. Auskleidung nach Anspruch 1 und 2, dadurch gekennzeichnet, daß die Isolierung (13) aus keramischen Faserpacken (30) besteht und der Hitzeschild (H) eine am Tragblech (15) unter Zwischeniegen einer keramischen Fasermatte (36) durch Stifte (35) verankerte Feuerbetonschicht (14) aufweist.

6. Auskleidung nach Anspruch 1 und den folgenden Ansprüchen, dadurch gekennzeichnet, daß am Hitzeschild (H) angeordnete Brennersteine (18) in um die Brenneröffnung (8) am Deckelblech (10) befestigte, mit keramischem Fasermaterial (54) ausgefütterte Kragen (55) greifen.

7. Auskleidung nach Anspruch 6, dadurch gekennzeichnet, daß jeder Brennerstein (18) an wenigstens zwei gegenüberliegenden Stellen der Umfangsfläche von je einer am Tragblech (15) in der Feuerbetonschicht (14) angeordneten Haltevorrichtung (59) lösbar gehalten ist (Figur 11).

8. Auskleidung nach Anspruch 7, dadurch gekennzeichnet, daß die Haltevorrichtung (59) eine in eine Nut (57) des Brennersteins (18) greifende Haltelasche (58) mit Splintverbindungen zum Tragblech (15) aufweist.

9. Auskleidung nach den Ansprüchen 1 bis 5, dadurch gekennzeichnet, daß die Eingießöffnung (9) des Deckels (W) eine an einem Kragen (50) des Deckelbleches (10) mittels Spreizstiften (35) befestigte Öffnungsauskleidung (19) aus einer keramischen Fasermatte (36) und einer Feuerbetonschicht (14) hat.

10. Auskleidung nach den vorherigen Ansprüchen für einen Warmverteiler mit einem am Deckel (W) an einer Längsseite vorgesehenen, durch Deckelstützen (21) unterteilten Entleerungsspalt (20), dadurch gekennzeichnet, daß dem Hitzeschild (H) die Stützen (21) umgebende feuerfeste Schutzhülsen (47) zugeordnet sind, die in Ausnehmungen (48) einer auf der Boardfläche (22) des Verteilers (V) aufgebrachten feuerfesten Schutzschicht (23) greifen.

11. Auskleidung nach Anspruch 1 und den folgenden Ansprüchen, dadurch gekennzeichnet, daß der Hitzeschild (H) in Schildabschnitte (40) mit eigenen Umfangsdichtungen (41) längs unterteilt ist.

12. Auskleidung nach den Ansprüchen 1 bis 11, dadurch gekennzeichnet, daß das Tragblech (15) des Hitzeschildes (H) bzw. eines Schildabschnittes (40) die Feuerbetonschicht (14) einfassende Umfangszargen (39) aufweist, an denen Umfangsdichtungen (41), vorzugsweise Abdichtungsschnüre, aus keramischer Faser vorgesehen sind.

## Revendications

1. Revêtement réfractaire pour couvercles de récipients métallurgiques, en particulier pour un répartiteur chaud utilisé dans des installations de coulée continue, dont le couvercle, qui est revêtu intérieurement de matériau réfractaire, est pourvu d'ouvertures de brûleur, d'une tôle de couvercle et d'isolations, caractérisé en ce que, sur la face inférieure du couvercle (W), devant une isolation (13), est disposé un bouclier thermique (H), maintenu, de manière à être démontable et mobile dans un plan, sur la tôle de couvercle (10) à l'aide d'éléments supports (16, 34), et que le bouclier thermique (H) est isolé de manière étanche, vis-à-vis de la tôle de couvercle (10), au moyen d'un joint d'étanchéité périphérique élastique (41).

2. Revêtement selon la revendication 1, caractérisé en ce que le bouclier thermique (H) a une tôle support (15) revêtue, côté flamme, d'un matériau réfractaire (14), avec des boulons support (16) montés, mobiles dans un plan, dans des socles (34), traversant l'isolation (13) et accrochés à la tôle de couvercle (10).

3. Revêtement selon la revendication 2, caractérisé en ce que les boulons support (16) sont montés, avec une collerette (42), dans une chambre de tolérance (44) des socles (34).

4. Revêtement selon les revendications 2 et 3, caractérisé en ce que les boulons support (16) sont accrochés de manière démontable sur des douilles d'enfichage (32) de la tôle de couvercle (10) et que des manchons tubulaires (31) délimitant sur la tôle (10) des évidements des isolations (13) et entourant le dispositif (16, 34) sont prévus.

5. Revêtement selon les revendications 1 et 2, caractérisé en ce que l'isolation (13) est constituée de paquets de fibres céramiques (30) et que le bouclier thermique (H) présente une couche de béton réfractaire (14) ancrée par des tiges (35) sur la tôle support (15), un mat de fibres céramique (36) étant intercalé.

6. Revêtement selon la revendication 1 et les revendications suivantes, caractérisé en ce que des briques de brûleur (18) disposées sur le bouclier thermique (H) s'engagent dans des collets (55), garnis de matériau fibreux céramique (54) et fixés sur la tôle de couvercle (10), autour de l'ouverture de brûleur (8).

7. Revêtement selon la revendication 6, caractérisé en ce que chaque brique de brûleur (18) est maintenue de manière démontable, en au moins deux emplacements opposés de la surface périphérique, par à chaque fois un dispositif de maintien (59) disposé sur la tôle support (15), dans la couche de béton réfractaire (14) (figure 11).

8. Revêtement selon la revendication 7, caractérisé en ce que le dispositif de maintien (59) présente une attache de maintien (58), s'engageant dans une gorge (57) de la brique de brûleur (18) et comportant des liaisons à goupille avec la tôle support (15).

9. Revêtement selon les revendications 1 à 5, caractérisé en ce que l'ouverture de coulée (9) du couvercle (W) présente un revêtement d'ouverture (19) en mat de fibres céramique (36), fixé au moyen de goupilles à expansion (35) sur un collet (50) de la tôle de couvercle (10), et une couche de béton réfractaire (14).

10. Revêtement selon les revendications précédentes; pour un répartiteur chaud, comportant un interstice de vidange (20) prévu sur une face longitudinale sur le couvercle (W), subdivisé par des supports de couvercle (21), caractérisé en ce que des manchons de protection (47) réfractaires entourant les supports (21) sont associés au bouclier thermique (H) et s'engagent dans des évidements (48) d'une couche de protection réfractaire (23) appliquée sur la face de planche (22) du répartiteur (V).

11. Revêtement selon la revendication 1 et les revendications suivantes, caractérisé en ce que le bouclier thermique (H) est subdivisé longitudinalement en parties de bouclier (40) avec des joints d'étanchéité périphériques (41) individuels.

12. Revêtement selon les revendications 1 à 11, caractérisé en ce que la tôle support (15) du bouclier thermique (H) ou d'une partie de bouclier (40) présente des cadres périphériques (39) contenant la couche de béton réfractaire (14), sur lesquels sont prévus des joints d'étanchéité périphériques (41), de préférence des cordons d'étanchéité, en fibres céramiques.

## Claims

1. Refractory lining for covers of metallurgical vessels, particularly for a tundish used in continuous casting installations, whose cover is lined in its interior with refractory material and is provided with burner openings, with a cover plate and insulation, characterised in that arranged in the cover (W) on its underside in front of an insulation (13) there is a heat shield (H) mounted on the cover plate (10) by means of support members (16, 34) so as to be removable and movable in a plane and the heat shield (H) is sealed with respect to the cover plate (10) by means of an elastic peripheral seal (41).

2. Lining as claimed in claim 1, characterised in that the heat shield (H) has a support plate (15) which is lined on the hot side with refractory material (14) and which has support pegs (16) which are mounted so as to be movable in a plane in sockets (34), pass through the insulation (13) and are supported on the cover plate (10).

3. Lining as claimed in claim 2, characterised in that the support pegs (16) rest with a shoulder (42) in a tolerance space (44) of the sockets (34).

4. Lining as claimed in claim 2 and 3, characterised in that the support pegs (16) are releasably supported on sockets (32) in the cover plate (10) and provided on the plate (10) are bushes (31) which border openings in the insulation (13) and surround the arrangement (16, 34).

5. Lining as claimed in claim 1 and 2, characterised in that the insulation comprises ceramic fibre packets (30) and the heat shield (H) has a refractory concrete layer (14) anchored to the support plate (15) by pegs (35) with the interposition of a ceramic fibre mat (36).

6. Lining as claimed in claim 1 and the subsequent claims, characterised in that burner bricks (18) arranged on the heat shield (H) engage in collars (55) which are secured to the cover plate (10) around the bumer opening (8) and are lined with ceramic fibre material (54).

7. Lining as claimed in claim 6, characterised in that each burner brick (18) is releasably mounted at at least two opposing points on the peripheral surface of a respective mounting device (59) arranged on the support plate (15) in the refractory concrete layer (14) (Figure 11).

8. Lining as claimed in claim 7, characterised in that the mounting device (59) has a mounting strap (58) which engages in a groove (57) in the burner brick (18) and which has split-pin connections with the support plate (15).

9. Lining as claimed in claims 1 to 5, characterised in that the pouring-in opening (9) in the cover (W) has an opening lining (19) which comprises a ceramic fibre mat (36) and a refractory concrete layer (14) and which is secured to a collar (50) on the cover plate (10) by means of expanding pins (35).

10. Lining as claimed in the preceding claims for a tundish with a discharge aperture (20) which is divided by lid supports (21) and is provided on the cover (W) along a longitudinal side, characterised in that refractory protective sleeves (47) surrounding the supports (21) are associated with the heat shield (H), which sleeves engage in openings (48) in a refractory protective layer (23) applied to the peripheral surface (22) of the distributor (V).

11. Lining as claimed in claim 1 and the subsequent claims, characterised in that the heat shield (H) is longitudinally divided into shield sections (40) with individual peripheral seals (41).

12. Lining as claimed in claims 1 to 11, characterised in that the support plate (15) of the heat shield (H) or of a shield section (40) has peripheral borders (39) which enclose the refractory concrete layer (14) and on which peripheral seals (41), preferably sealing cords, of ceramic fibres are provided.
